# EUROPÄISCHE PATENTSCHRIFT

(11) **EP 4 291 483 B1**
(45) Veröffentlichungstag und Bekanntmachung des Hinweises auf die Patenterteilung: **19.11.2025**
(21) Anmeldenummer: 22708330.0
(22) Anmeldetag: 24.01.2022
(51) Int. Cl.: B63B 59/10

(54) **VERFAHREINRICHTUNG ZUR FORTBEWEGUNG AUF DER OBERFLÄCHE EINES MIT EINEM FLUID UMSTRÖMTEN KÖRPERS**
ROBOT TO MANEUVER ON THE SURFACE OF A BODY IN A FLOW OF A FLUID
APPAREIL POUR MANOEUVRER LE LONG DE LA SURFACE D'UN CORPS PLACÉ DANS UN FLUIDE

(30) Priorität: 12.02.2021 DE 102021103313
(43) Veröffentlichungstag der Anmeldung: 20.12.2023
(73) Patentinhaber: Universität Kassel, 34125 Kassel (DE)
(72) Erfinder: SCHOMBERG, Thomas, 34117 Kassel (DE); GERLAND, Florian, 34266 Niestetal (DE)
(74) Vertreter: Walther Bayer Faber Patentanwälte PartGmbB
(86) Internationale Anmeldenummer: PCT/EP2022/051465
(87) Internationale Veröffentlichungsnummer: WO 2022/171421

(56) Entgegenhaltungen:
- WO-A1-2006/038808
- DE-A1- 102014 204 249
- US-A1- 2010 126 403

## Beschreibung

Die vorliegende Erfindung betrifft eine Verfahreinrichtung zur Fortbewegung auf der Oberfläche eines mit einem Fluid umströmten Körpers, insbesondere eines Schiffsrumpfs, eines Rotorblattes, eines Ruders, eines Rohrkörpers oder dergleichen, wenigstens umfassend ein Haltesystem zur Adhäsion der Verfahreinrichtung auf der Oberfläche, ein Traktionssystem zur Spurgebung der Verfahreinrichtung auf der Oberfläche und ein Antriebssystem zum Antrieb der Verfahrbewegung der Verfahreinrichtung auf der Oberfläche.

### STAND DER TECHNIK

Technische Oberflächen von Fluid-umströmten Körpern, insbesondere Schiffsrümpfe oder beispielsweise Innenwandungen von Pipelines oder Rotorblätter von Windkraftanlagen, unterliegen im Betriebseinsatz in der Wechselwirkung mit dem Fluid und/oder darin mitgeführten Stoffen oder Organismen permanenten Verunreinigungs- und Verschleißprozessen.

Im Falle von Schiffsrümpfen stellt insbesondere der Bewuchs der unterhalb der Wasserlinie liegenden Oberfläche ein wesentliches Problem dar. Dieser auch als Fouling bezeichnete Prozess der unerwünschten Ansiedlung von Organismen und Organismengemeinschaften führt innerhalb kurzer Zeit zur Bildung makroskopischer Bewuchsschichten, welche den Strömungswiderstand der Schiffsrümpfe erhöhen und im Extremfall eine nicht vernachlässigbare Gewichtserhöhung der Schiffe verursachen, was zu einem signifikanten Anstieg des Treibstoffbedarfs der Schiffe führt.

Die Verwendung von Biozid-haltigen Beschichtungen auf der Oberfläche von Schiffsrümpfen zur Vermeidung von Bewuchs ist aufgrund von gesetzlichen Vorgaben nur sehr eingeschränkt möglich. Daher werden in der Schifffahrtspraxis regelmäßige mechanische Reinigungen der Schiffsrümpfe durchgeführt. Dazu werden die Schiffe beispielsweise in Trockendocks verbracht, was ein nachteilig zeit- und kostenintensives Vorgehen darstellt. Alternativ können Reinigungsarbeiten im Hafenbecken durchgeführt werden, beispielsweise manuell durch professionelle Taucher oder mittels Reinigungsvorrichtungen oder -robotern, welche typischerweise als kabelgebundene Systeme vom Deck des betreffenden Schiffes bedient werden. Auch derartige Reinigungsmaßnahmen bedingen unerwünscht lange Standzeiten der Schiffe, und zudem sind in zahlreichen Weltregionen Verordnungen in Kraft, welche das Reinigen von Schiffsrümpfen im Hafenbecken verbieten, um das Einschleppen invasiver Arten in das lokale Ökosystem zu verhindern.

Es ist daher wünschenswert, die Reinigung von Schiffsrümpfen während der Fahrt des Schiffes, vorzugsweise auf hoher See, durchzuführen. Insbesondere kann eine im Wesentlichen kontinuierliche Durchführung der Reinigung die Bildung von makroskopischem Bewuchs dauerhaft unterbinden. Ein kontinuierlicher Reinigungsbetrieb ist auch deshalb wünschenswert, weil typischerweise bereits nach wenigen Tagen ungestörten Bewuchses strömungstechnisch nachteilige Effekte signifikant zu Tage treten, wobei mehrwöchige Reisedauern von Fracht- oder Kreuzfahrtschiffen nicht unüblich sind.

Im Stand der Technik sind Verfahreinrichtungen zur autonomen oder semi-autonomen Durchführung von Reinigungs- und Inspektionsarbeiten auf Schiffsrümpfen unterhalb der Wasserlinie während der Fahrt des Schiffes bekannt. Zur Adhäsion auf der Oberfläche des Schiffsrumpfes weisen die Verfahreinrichtungen üblicherweise ein magnetisches Haltesystem auf, insbesondere basierend auf geeignet angeordneten Permanentmagneten. Zur Spurgebung auf der Oberfläche dient ein Traktionssystem, beispielsweise in Form von Rädern, Rollen oder Ketten und das zugehörige Antriebsystem basiert üblicherweise auf einem elektrischen Motor. Als Reinigungssysteme fungieren beispielsweise rotierbare Bürsten oder Hochdruck-Wasserstrahldüsen. Die Energieversorgung für das Antriebssystem und das Reinigungssystem, sowie ggfs. für weitere Komponenten wie beispielsweise Kameras, Sensoren oder Kommunikationsmodule, wird üblicherweise mittels einer elektrischen Kabelverbindung zum Deck des Schiffes oder mittels eines mitgeführten Akkumulators bereitgestellt.

Die Verwendung einer Kabelverbindung ist problematisch, da die Gefahr besteht, dass sich das Versorgungskabel an Treibgut oder ähnlichem verfängt und es in der Folge zu einer Beschädigung der Verfahreinrichtung kommt. Zudem erzeugt das Kabel einen erheblichen Strömungswiderstand, so dass die Manövrierfähigkeit der Verfahreinrichtung insbesondere bei hohen Strömungsgeschwindigkeiten, d.h. schneller Fahrt des Schiffes, stark eingeschränkt ist. Eine Stromversorgung mittels mitgeführten Akkumulators hat den Nachteil, dass dieser vergleichsweise leistungsstark und damit groß und schwer sein muss, um eine praxistaugliche Einsatzdauer je Entladezyklus zu ermöglichen, insbesondere im Betrieb der Verfahreinrichtung bei hohen Strömungsgeschwindigkeiten. Der hohe Strömungswiderstand eines Versorgungskabels bzw. das hohe Gewicht eines on-board Akkumulators bedingen, dass die durch das Haltesystem der Verfahreinrichtung aufzubringende Anpresskraft sehr hoch sein muss, um eine verlässliche Adhäsion der Verfahreinrichtung auf der Oberfläche des Schiffsrumpfes zu gewährleisten. Dieser Umstand beschränkt die Einsatzfähigkeit von derartigen Verfahreinrichtungen bei hohen Strömungsgeschwindigkeiten.

Die Druckschrift WO 2010/059195 A1 (Prioritätsdokument US 2010/0126403 A1) offenbart einen Reinigungsroboter zur Reinigung eines Schiffsrumpfes während der Fahrt des Schiffes, wobei der Roboter Turbinen aufweist, welche durch die Wasserströmung antreibbar sind und in Wirkverbindung mit einem Generator stehen, so dass dadurch eine Energieversorgung zum Antreiben sowohl des Reinigungssystems als auch der Verfahrbewegung des Roboters auf der Schiffsrumpfoberfläche gebildet ist.

### OFFENBARUNG DER ERFINDUNG

Es ist die Aufgabe der vorliegenden Erfindung, eine alternative Ausführungsform einer Verfahreinrichtung zur Fortbewegung auf der Oberfläche eines mit einem Fluid umströmten Körpers, insbesondere eines wasserumströmten Schiffsrumpfes, vorzuschlagen.

Diese Aufgabe wird ausgehend von einer Verfahreinrichtung gemäß dem Oberbegriff des Anspruchs 1 gelöst. Vorteilhafte Weiterbildungen der Erfindung sind in den abhängigen Ansprüchen angegeben.

Die technische Lehre der Erfindung offenbart, dass das Antriebssystem der Verfahreinrichtung wenigstens einen umströmbaren Strömungskörper zur Wechselwirkung mit dem Fluid aufweist, sodass für die Fortbewegung der Verfahreinrichtung auf der Oberfläche des mit dem Fluid umströmten Körpers Strömungsenergie aus dem umströmenden Fluid entnehmbar und zum Antrieb der Verfahrbewegung nutzbar ist, wobei das Antriebssystem derart ausgebildet ist, dass die zur Fortbewegung der Verfahreinrichtung aus dem umströmenden Fluid mittels Impulsübertrag auf den Strömungskörper entnehmbare Strömungsenergie zum unmittelbaren fluiddynamischen Antrieb der Verfahrbewegung nutzbar ist.

Die Erfindung geht dabei von dem Gedanken aus, die Prinzipien der Fortbewegung von Segelfahrzeugen unter Ausnutzung des Windes, d.h. von umströmender Luft, zu verallgemeinern und auf andere Fluide, insbesondere umströmendes Wasser, zu übertragen. Das erfindungsgemäße Antriebssystem ist also insbesondere zu einer derartigen Wechselwirkung mit dem umströmenden Fluid ausgebildet, dass die Verfahrbewegung der Verfahreinrichtung ausschließlich mittels dynamischer Auftriebskraft und/oder mittels Strömungswiderstandskraft antreibbar ist. Das Antriebssystem weist einen geeigneten Strömungskörper auf, auf welchen bei Umströmung durch das Fluid eine resultierende Strömungskraft wirkt, die sich aus der Strömungswiderstandskraft in Anströmrichtung und der dynamischen Auftriebskraft senkrecht dazu zusammensetzt. Das Antriebssystem ist erfindungsgemäß derart ausgebildet, dass die zur Fortbewegung der Verfahreinrichtung aus dem umströmenden Fluid mittels Impulsübertrag auf den Strömungskörper entnehmbare Strömungsenergie zum unmittelbaren fluiddynamischen Antrieb der Verfahrbewegung nutzbar ist. Dies stellt einen signifikanten Unterschied zum Stand der Technik der Druckschrift WO 2010/059195 A1 dar, deren technische Lehre auf eine nur mittelbare Nutzung der entnommenen Strömungsenergie gerichtet ist, derart, dass die Strömungsenergie mittels einer Turbine zunächst in elektrische Energie umgewandelt und anschließend mittels eines elektrischen Motors als Antriebsarbeit verbraucht wird.

Bei dem erfindungsgemäßen Antriebssystem wird die auf den Strömungskörper wirkende Kraft auf die Verfahreinrichtung übertragen und mittels des Traktionssystems in eine zielgerichtete Verfahrbewegung auf der Oberfläche umgesetzt. Durch geeignete Einstellung des Anstellwinkels des Strömungskörpers zur umgebenden Strömung kann insbesondere eine dynamische Auftriebskraft mit einer nichtverschwindenden Komponente in der der Strömung entgegengesetzten Richtung erzeugt werden, so dass die Verfahreinrichtung auch entgegen der Strömung fortbewegt werden kann, in Analogie zum Kreuzen eines Segelschiffes zur Erreichung eines Fahrtziels im Wind. Die Verfahreinrichtung ist auf der Oberfläche des mit dem Fluid umströmten Körpers mittels des Antriebssystems also zu einer Verfahrbewegung antreibbar, deren Fahrtrichtung eine signifikante Komponente, insbesondere eine Hauptkomponente, entgegen der Strömungsrichtung des Fluids aufweist. Unter Fahrtrichtungen mit signifikanter Komponente entgegen der Strömungsrichtung sind dabei solche Fahrtrichtungen zu verstehen, welche der Verfahreinrichtung das Anfahren eines stromaufwärts liegenden Zieles innerhalb einer für den jeweiligen Anwendungsfall praktikablen Fahrtdauer ermöglichen, insbesondere mittels "Zick-Zack-Kursen" analog zum Kreuzen beim Segeln. Erfindungsgemäß ist damit eine umfassende und zielgerichtete Fortbewegung der Verfahreinrichtung auf der Oberfläche des umströmten Körpers unter prinzipiell alleiniger Verwendung von aus der Strömung mittels Impulsübertrag entnommener kinetischer Energie ermöglicht.

Erfindungsgemäß ist die Verfahreinrichtung somit frei von mechanischen Verbindungen zu externen Antriebsmitteln und/oder externen Haltemitteln ausgebildet. Beispielsweise sind die aus dem Stand der Technik bekannten Kabelverbindungen zwischen einer auf der Oberfläche eines Schiffsrumpfs operierenden Reinigungsvorrichtung und einer Winde bzw. Bedienpersonal an Deck des Schiffes für den zweckmäßigen Betrieb der erfindungsgemäßen Verfahreinrichtung unnötig.

Im Falle eines fahrenden Schiffes wird die Strömung im Wesentlichen durch den Vortrieb des Schiffes hervorgerufen, so dass die erfindungsgemäße Verfahreinrichtung indirekt durch den Schiffsantrieb gespeist wird. Ein besonderer Vorteil besteht in der Möglichkeit eines dauerhaften Betriebs unter Wasser, zumindest so lange das Schiff genügend Fahrt macht, um eine ausreichend schnelle Umströmung zu erzeugen. Somit kann die erfindungsgemäße Verfahreinrichtung unterbrechungsfrei betrieben werden und insbesondere eine permanente Reinigung des Schiffsrumpfes durchführen, was die Bildung von unerwünschtem Bewuchs stets in einer frühen Phase behindert. Im Vergleich zu Verfahreinrichtungen aus dem Stand der Technik mit schwergewichtigem Akkumulator kann die erfindungsgemäße Verfahreinrichtung ein wesentlich geringeres Gewicht aufweisen, so dass der zur Adhäsion auf der Schiffsrumpfoberfläche notwendige Anpressdruck entsprechend geringer ausfällt. Damit sinken vorteilhafterweise die Anforderungen an die Leistungsfähigkeit des Haltesystems und zudem erfolgt eine geringere Belastung der befahrenen Oberfläche, welche beispielsweise verschleißanfällige Beschichtungen oder Strukturierungen aufweisen kann.

Vorzugsweise weist das Antriebssystem eine Mehrzahl von Strömungskörpern auf. Durch eine geeignete Anordnung und/oder individuelle Einstellbarkeit des Anstellwinkels der einzelnen Strömungskörpers zur umgebenden Strömung kann ein Drehmoment auf die Verfahreinrichtung zielgerichtet erzeugt und somit eine zweckmäßige Manövrierfähigkeit sichergestellt werden.

In einer vorteilhaften Ausführungsform der erfindungsgemäßen Verfahreinrichtung ist der Strömungskörper als ein Flügelelement ausgebildet und das Antriebssystem weist wenigstens ein Stellelement auf, wobei der Anstellwinkel des Flügelelements in dem umströmenden Fluid mittels des Stellelements einstellbar ist. Das Flügelelement bildet einen flächigen Widerstandskörper zur strömungsmechanischen Wechselwirkung mit dem umströmenden Fluid. Es ist vorzugsweise auf der Oberseite der Verfahreinrichtung, d.h. auf der von der Oberfläche des zu befahrenden Körpers abgewandten Seite, angeordnet und ragt von dieser vorzugsweise lotrecht in die Strömung ab. Die Gestalt des Flügelelements kann beispielsweise eine hohe Ähnlichkeit mit der Tragfläche eines Flugzeugs aufweisen. Der mittels des Stellelements veränderbare Anstellwinkel entspricht dem spitzen Winkel zwischen der Profilsehne, d.h. der Verbindungsgeraden zwischen Vorder- und Hinterkante im Profil des Flügelelements, und der Strömungsrichtung des umströmenden Fluids. Bei großen Anstellwinkeln des Flügelelements von bis zu 90° dominiert die Strömungswiderstandskraft und die Verfahreinrichtung wird im Wesentlichen in Richtung der Strömung geschoben. Bei kleineren Anstellwinkeln entsteht eine Druckdifferenz zwischen Lee- und Luvseite des Flügelelements, woraus die dynamische Auftriebskraft senkrecht zur Anströmung resultiert. Das Traktionssystem der Verfahreinrichtung nimmt den Kraftanteil senkrecht zur Fahrtrichtung auf und der verbleibende Anteil der Gesamtkraft aus Strömungswiderstand und Auftrieb bewirkt eine Verfahrbewegung mit nichtverschwindender Komponente entgegen der Strömungsrichtung.

Beispielsweise kann das Flügelelement im Bereich der Vorderkante schwenkbar an der Oberseite der Verfahreinrichtung aufgenommen sein, analog zu einem Schratsegel eines Segelschiffes, welches mittels des sog. Baumes um den Schiffsmast schwenkbar ist.

Insbesondere kann das Antriebssystem eine Mehrzahl zueinander beabstandeter Flügelelemente aufweisen, welchen jeweils ein separates Stellelement zugeordnet sein kann. Mittels einer Mehrzahl an Flügelelementen kann insbesondere die Manövrierfähigkeit der erfindungsgemäßen Verfahreinrichtung verbessert werden.

Beispielsweise kann das Flügelelement ein asymmetrisches Profil aufweisen. Als Profil wird die Form des Querschnitts des Flügelelements in Strömungsrichtung bezeichnet und eine Asymmetrie liegt vor, wenn das Profil nicht spiegelsymmetrisch um die Sehne ausgebildet ist. Das Profil bestimmt die strömungstechnischen Beiwerte des Flügelelements, etwa den Auftriebskoeffizient, den Widerstandskoeffizient und den Momentenkoeffizient, und kann an den beabsichtigten Anwendungsbereich der Verfahreinrichtung angepasst werden. Beispielsweise kann das Profil des Flügelelements aus den vom National Advisory Committee for Aeronautics (NACA) tabellierten Typen ausgewählt sein. Bei einem Antriebssystem mit einer Mehrzahl von Flügelelementen können die Profile der Flügelelemente beispielsweise zueinander unterschiedlich ausgebildet sein.

In einer speziellen Ausführungsform weist das Flügelelement ein aktiv oder passiv veränderbares Profil auf. Beispielsweise sind sog. "morphing wings" bekannt, deren Profil mittels formveränderlicher Aktuatoren, sog. MFC-Aktuatoren basierend auf Makro-Faser Verbundwerkstoffen mit piezoelektrischen Fasern, aktiv an die Strömung und die gewünschten Auftriebseigenschaften angepasst werden kann. Dadurch kann die Flexibilität und Manövrierfähigkeit der erfindungsgemäßen Verfahreinrichtung weiter gesteigert werden. Ein Flügelelement mit passiver Veränderbarkeit des Profils kann beispielsweise in Analogie zu einem Schratsegel eines Segelschiffs ausgebildet sein, bei welchem das Segeltuch je nach Kurs des Schiffes und Stellung des Segelbaums eine unterschiedliche Wölbung annimmt.

Beispielsweise weist die Verfahreinrichtung eine flächige Erstreckung von 0,05 Quadratmeter bis 1,5 Quadratmeter auf, wobei das Flügelelement eine flächige Erstreckung von 0,02 Quadratmeter bis 0,75 Quadratmeter aufweist. Unter der flächigen Erstreckung der Verfahreinrichtung bzw. des Flügelelements ist dabei die größte Querschnittsfläche des jeweiligen Hüllkörpers zu verstehen, welcher die Verfahreinrichtung ohne das Flügelelement bzw. das Flügelelement umschließt. Die genannten Größenangaben umfassen die Maße von diversen Verfahreinrichtungen für die eingangs genannten Anwendungsbeispiele, wobei für einen Einsatz der Verfahreinrichtung auf einem von Wasser umströmten Schiffsrumpf insbesondere ein Verhältnis der flächigen Erstreckung zwischen Flügelelement und Verfahreinrichtung von etwa 2 zweckmäßig ist.

In einer weiteren Ausführungsform ist der Strömungskörper als ein Flettner-Rotor ausgebildet und das Antriebssystem weist wenigstens einen zugehörigen Rotorantrieb auf, wobei der Flettner-Rotor mittels des Rotorantriebs rotierbar ist. Der Flettner-Rotor ist ein der Fluidströmung ausgesetzter Zylinder, welcher durch den Rotorantrieb in Rotation um seine Zylinderachse versetzbar ist. Der rotierende Flettner-Rotor erzeugt durch den sog. Magnus-Effekt aus Sog- und Druckkräften eine dynamische Auftriebskraft quer zur Anströmung, welche bei ausreichend hoher Rotationsgeschwindigkeit die Strömungswiderstandskraft betragsmäßig deutlich übersteigen kann. Flettner-Rotoren sind als Schiffsantriebe zur Wechselwirkung mit dem Wind bekannt. Insbesondere kann das Antriebssystem der erfindungsgemäßen Verfahreinrichtung eine Mehrzahl von Flettner-Rotoren mit beispielsweise jeweils separaten Rotorantrieben aufweisen. Weiterhin kann das Antriebssystem auch eine zweckmäßige Kombination von Flügelelementen und Flettner-Rotoren umfassen.

Vorzugsweise kann der Strömungskörper ausfahrbar ausgebildet sein, so dass die Größe der umströmbaren Wechselwirkungsflächen einstellbar ist. Der Strömungskörper kann beispielsweise teleskopartig ausfahrbar sein oder im Falle eines Flügelelements ausrollbar oder ausziehbar ausgebildet sein. In einer derartigen Ausführungsform kann das Antriebssystem an die jeweils herrschenden Strömungsbedingungen, insbesondere die Strömungsgeschwindigkeit, angepasst werden, so dass stets die zur zweckmäßigen Fortbewegung der Verfahreinrichtung benötigte Menge an Strömungsenergie aus der Strömung entnommen werden kann.

Weiterhin kann der Strömungskörper vorzugsweise schwenkbar ausgebildet sein, sodass der Vertikalwinkel des Strömungskörpers zur Oberseite der Verfahreinrichtung einstellbar ist. Die Oberseite ist typischerweise diejenige Seite der Verfahreinrichtung, welche von der Oberfläche des befahrenen Körpers fortweist und auf welcher der Strömungskörper angeordnet ist. Durch die Einstellbarkeit des Vertikalwinkels des Strömungskörpers in der Strömung kann somit insbesondere eine Anpresskraft erzeugt werden, welche zusätzlich zu dem Haltesystem für ein Anhaften der Verfahreinrichtung auf der Oberfläche des befahrenen Körpers sorgt. In der Neutralstellung des Strömungskörpers beträgt der Vertikalwinkel 90°.

Mit weiterem Vorteil kann der Strömungskörper in eine Stellung minimalen Strömungswiderstands und/oder eine Stellung minimaler Erstreckung senkrecht zur Oberseite der Verfahreinrichtung einklappbar ausgebildet sein, d.h. eine solche Stellung, in der weder eine signifikante Strömungswiderstandskraft, noch eine dynamische Auftriebskraft erzeugt werden. Eine solche Stellung ist insbesondere durch ein Abklappen des Flügelelements und/oder des Flettner-Rotors flach auf die Oberseite der Verfahreinrichtung realisiert. In einer derartigen Stellung ist das Antriebssystem praktisch deaktiviert und trägt nicht zur Fortbewegung der Verfahreinrichtung bei. Dies kann beispielsweise bei extrem hohen Strömungsgeschwindigkeiten notwendig sein, um einem Versagen des Haltesystems vorzubeugen, oder während einer Betriebspause der Verfahreinrichtung. Bei moderaten Strömungsgeschwindigkeiten ist es zur effektiven Deaktivierung des Antriebssystems hingegen typischerweise ausreichend, den Anstellwinkel des Flügelelement mittels des Stellelements zu minimieren bzw. den Rotorantrieb des Flettner-Rotors in Stillstand zu versetzen. Bei einer Anwendung der Verfahreinrichtung auf der Oberfläche eines Schiffsrumpfs kann eine eingeklappte Stellung des Strömungskörpers notwendig sein, damit ein Fahrtabschnitt mit sehr geringer Tiefe der Fahrtrinne oder eine Schleuse für das Schiff passierbar sind.

Vorzugsweise weist die Verfahreinrichtung weiterhin wenigstens eine elektrische Maschine und wenigstens einen damit elektrisch verbundenen Akkumulator auf, wobei die elektrische Maschine mit dem Traktionssystem wirkverbunden ist, so dass die elektrische Maschine zur Wechselwirkung mit dem Traktionssystem in einem Motorbetrieb und/oder in einem Generatorbetrieb eingerichtet ist. Die elektrische Maschine kann beispielsweise als ein bürstenloser Elektromotor ausgebildet sein. Das Traktionssystem ist zweckmäßig mit beispielsweise Rädern, Rollen oder Ketten samt den zugehörigen Achsen, Lagern, Aufnahmen und Dichtungen ausgebildet.

Der Motorbetrieb, d.h. ein Antreiben des Traktionssystems mittels der elektrischen Maschine zur Fortbewegung der Verfahreinrichtung, kann eine Assistenzfunktion für das strömungsmechanisch wechselwirkende Antriebssystem wahrnehmen, beispielsweise bei geringen Strömungsgeschwindigkeiten, Fahrtrichtungen entgegen der Strömung oder bei Richtungswechseln. Im Falle einer Anwendung auf der Oberfläche eines Schiffsrumpfes kann der Motorbetrieb auch zur Fortbewegung oberhalb der Wasserlinie dienen, insbesondere beim Einholen und Aussetzen der Verfahreinrichtung.

Im Generatorbetrieb wird Drehmoment aus dem Traktionssystem in die elektrische Maschine eingespeist und dort in elektrische Energie umgewandelt, welche zwecks Speicherung an den Akkumulator überführbar ist. Die Bewegungsenergie des Traktionssystems stammt dabei aus der mittels des erfindungsgemäßen Antriebssystems aus der Strömung entnommenen Strömungsenergie. Der Generatorbetrieb kann auch zur Entfaltung einer signifikanten Bremswirkung auf die Verfahrbewegung der Verfahreinrichtung genutzt werden.

Die in dem Akkumulator gespeicherte Energie kann außer der elektrischen Maschine auch weiteren elektrischen Verbrauchern der Verfahreinrichtung zugeführt werden, welche nachfolgend beispielhaft beschrieben werden.

So kann die Verfahreinrichtung ein Sensorsystem zur Bestimmung von Strömungsgeschwindigkeit und/oder Strömungsrichtung des umströmenden Fluids aufweisen. Beispielsweise können mittels Drucksensoren die Strömungsrichtung über eine Bestimmung des maximalen Staudrucks und die Strömungsgeschwindigkeit über eine Differenzdruckmessung ermittelt werden.

Mit weiterem Vorteil kann die Verfahreinrichtung zudem ein Navigationssystem zur Bestimmung seiner Position und/oder Orientierung relativ zur Oberfläche des von ihr zu befahrenden Körpers aufweisen. Derartige Sensorik dient der Befähigung der Verfahreinrichtung zur effizienten und autonomen oder semi-autonomen Fortbewegung. Das Navigationssystem kann beispielsweise befähigt sein, per Odometrie anhand von Betriebsdaten des Traktionssystems, etwa aus einer Messung der Umdrehungszahl einer Radachse, eine Wegmessung und/oder eine Bestimmung der Verfahrgeschwindigkeit der Verfahreinrichtung durchzuführen. Weiterhin kann das Navigationssystem Beschleunigungssensoren, Gyroskope und/oder einen Kompass zur Bestimmung der Position, Lage und Verfahrbewegung der Verfahreinrichtung umfassen. Beispielsweise kann die Oberfläche des befahrenen Körpers Begrenzungsmarken, Leitmarkierungen und/oder Induktionsschleifen aufweisen, wobei das Navigationssystem mittels einer optischen Messeinheit und/oder Induktionssensoren zu deren Identifikation ausgebildet ist.

Insbesondere kann die erfindungsgemäße Verfahreinrichtung ein Reinigungssystem oder ein Inspektionssystem oder ein Wartungssystem zur Reinigung und/oder Inspektion und/oder Wartung der Oberfläche des Körpers aufweisen. Das Reinigungssystem umfasst beispielsweise rotierbare Bürsten oder Hochdruck-Wasserstrahldüsen. Das Inspektionssystem kann durch eine Kamera, etwa in Kombination mit einer Beleuchtungseinheit, und/oder spezielle zweckmäßige Sensorik, beispielsweise basierend auf Ultraschall, ausgebildet sein. Beispielsweise kann ein Inspektionssystem mit einer Kamera zur Erstellung eines Gesamtbildes der Oberfläche des befahrenen Körpers verwendet werden, wozu eine Vielzahl von bei der Überfahrt mit der Kamera gewonnen Einzelbildern zu einer entsprechenden Gesamtdarstellung verknüpft werden. Die Wartung der Oberfläche des befahrenen Körpers kann insbesondere Instandsetzungsarbeiten, wie etwa Schleifen oder Schweißen, beinhalten, wozu das Wartungssystem der Verfahreinrichtung zweckmäßig auszubilden ist.

Beispielsweise weist die Verfahreinrichtung ein mechanisches Reinigungssystem und ein Getriebe auf, wobei das Traktionssystem mit dem Antrieb des Getriebes und das Reinigungssystem mit dem Abtrieb des Getriebes wirkverbunden sind, sodass das Reinigungssystem bei der Verfahrbewegung der Verfahreinrichtung mittels des Getriebes betreibbar ist, etwa derart, dass eine Reinigungsbürste in Rotation versetzbar ist, wobei die dazu notwendige Arbeit mittels des Getriebes aus dem Traktionssystem zuführbar ist.

In vorteilhafter Ausführungsform weist die Verfahreinrichtung ein Steuersystem zum autonomen oder semi-autonomen Betrieb auf. Der Betrieb umfasst dabei vorzugsweise sowohl die zielgerichtete Fortbewegung auf der Oberfläche als auch die Durchführung von Arbeitsschritten wie insbesondere der Reinigung oder Inspektion. Das Steuersystem kann insbesondere sämtliche weitere Systeme der Verfahreinrichtung steuern und umfasst vorzugsweise auch ein Kommunikationsmodul zur drahtlosen Kommunikation, beispielsweise mit einer Einrichtung an Bord eines von der Verfahreinrichtung befahrenen Schiffes.

Einen weiteren Anwendungsbereich für die erfindungsgemäße Verfahreinrichtung neben dem Einsatz auf der Oberfläche von Schiffsrümpfen stellen beispielsweise die Rotorblätter von Windkraftanlagen dar. Diese bedürfen einer regelmäßigen Reinigung, da Bewuchs und insbesondere anhaftende Insekten zu unerwünschter Widerstandserhöhung, Auftriebsreduktion und Lärmerzeugung führen. Ein weiteres Anwendungsbeispiel kann das inwandige Befahren von fluiddurchströmten Pipelines zu Reinigungs-, Wartungs- oder Inspektionszwecken darstellen. Die detaillierte Ausgestaltung und Dimensionierung der Verfahreinrichtung und insbesondere des Antriebssystems sind dabei jeweils zweckmäßig an die adressierte Anwendung anzupassen.

Die vorliegende Erfindung betrifft weiterhin ein Verfahren zur Reinigung und/oder Inspektion und/oder Wartung der Oberfläche eines mit einem Fluid umströmten Körpers, insbesondere eines Schiffsrumpfs, eines Rotorblattes, eines Ruders, eines Rohrkörpers oder dergleichen, wobei wenigstens eine erfindungsgemäße Verfahreinrichtung gemäß einer der vorgenannten Ausführungsformen unter Durchführung von Reinigungs- und/oder Inspektions- und/oder Wartungsmaßnahmen auf der Oberfläche des mit dem Fluid umströmten Körpers verfahren wird, wobei für die Fortbewegung der Verfahreinrichtung Strömungsenergie aus dem umströmenden Fluid entnommen und zum Antrieb der Verfahrbewegung genutzt wird.

Insbesondere kann dabei eine Mehrzahl von Verfahreinrichtungen zugleich eingesetzt werden, wobei die Verfahreinrichtungen bei der Durchführung der Reinigungs- und/oder Inspektions- und/oder Wartungsmaßnahmen miteinander kooperieren. Die Verfahreinrichtungen können beispielsweise miteinander über Funkverbindungen kommunizieren und als autonomer Verbund oder mittels einer zentralen Steuerung die jeweiligen Maßnahmen effektiv durchführen.

### BEVORZUGTE AUSFÜHRUNGSBEISPIELE DER ERFINDUNG

Weitere, die Erfindung verbessernde Maßnahmen werden nachstehend gemeinsam mit der Beschreibung von bevorzugten Ausführungsbeispielen der Erfindung anhand der Figuren näher dargestellt. Es zeigt:
- Fig. 1a, b: perspektivische Ansichten eines ersten Ausführungsbeispiels der erfindungsgemäßen Verfahreinrichtung
- Fig. 1c: perspektivische Ansicht des ersten Ausführungsbeispiels ohne Abdeckung,
- Fig. 2: perspektivische Ansicht eines zweiten Ausführungsbeispiels,
- Fig. 3: schematische Darstellungen einer erfindungsgemäßen Verfahreinrichtung auf einem Schiffsrumpf, und
- Fig. 4: schematische Darstellung zur Illustration der relevanten Kräfte.
Fig. 1a und Fig. 1b zeigen perspektivische Ansichten eines ersten Ausführungsbeispiels der erfindungsgemäßen Verfahreinrichtung 100, welches insbesondere für den Einsatz auf der Oberfläche eines Schiffsrumpfes geeignet ist. Das Antriebssystem 3 weist drei zueinander beabstandet angeordneten Strömungskörper 30 auf, welche als Flügelelemente 31 mit symmetrischem Profil ausgebildet sind und unter einem lotrechten Vertikalwinkel von der Oberseite 10 der Verfahreinrichtung 100 abragen. Beim Einsatz auf einem Schiffsrumpf ist die Oberseite 10 von dessen Oberfläche abgewandt, sodass die Flügelelemente 31 unterhalb der Wasserlinie von dem den Schiffsrumpf umströmenden Wasser angeströmt werden.

Die Verfahreinrichtung 100 weist weiterhin das Traktionssystem 2 zur Spurgebung auf der zu befahrenden Oberfläche auf, welches die beiden seitlich gegenüberliegenden Antriebsräder 21 sowie das rückwärtige Schwenkrad 22 umfasst. Die Antriebsräder 21 weisen umfänglich einen permanentmagnetischen Abschnitt auf, beispielsweise aus einer Eisenmetall-Seltenerd-Legierung, wodurch das Haltesystem 1 gebildet ist, welches die Verfahreinrichtung 100 zur Adhäsion auf einer magnetisierbaren Körperoberfläche, hier insbesondere einem Schiffsrumpf, befähigt.

Vorderseitig weist die Verfahreinrichtung 100 das Reinigungssystem 8 auf, welches die zylindrische Bürste 81 umfasst, die über das Riemengetriebe 82 zur Rotation antreibbar ist. Die Bürste 81 ist insbesondere zur Reinigung einer Schiffsrumpfoberfläche von organischem Bewuchs vorgesehen.

Weiterhin umfasst die Verfahreinrichtung 100 das Sensorsystem 6 zur Bestimmung von Strömungsgeschwindigkeit und/oder Strömungsrichtung eines umströmenden Fluids, insbesondere von umströmendem Wasser. Die mit dem Sensorsystem 6 erhobenen Daten dienen der zur Fortbewegung zweckmäßigen Einstellung des Antriebssystems 3.

In Fig. 1a und Fig. 1b sind jeweils unterschiedliche Stellungen der Flügelelemente 31 dargestellt, welche für unterschiedliche Orientierungen der Verfahreinrichtung 100 relativ zu einem umströmenden Fluid zweckmäßig sind, wobei jeweils eine Verfahrbewegung der Verfahreinrichtung 100 in Richtung des Reinigungssystems 8 angestrebt ist. In Analogie zu den Stellungen der Segel eines Segelschiffes oder eines Strandseglers, entspräche die in der Fig. 1a dargestellte Stellung der Flügelelemente 31 einem Kurs "hoch am Wind", und in der Fig. 1b ist demensprechend ein Kurs "vor dem Wind" dargestellt. Zum Wechsel der Stellung sind die Flügelelemente 31 jeweils um eine vertikale Drehachse drehbar ausgebildet, welche etwa im Bereich der größten Dicke des Profils der Flügelelemente 31 verläuft.

Fig. 1c zeigt eine weitere perspektivische Ansicht des ersten Ausführungsbeispiels ohne Abdeckung, sodass der Blick in das Gehäuseinnere der Verfahreinrichtung 100 freigegeben ist. Für den Betrieb unter Wasser ist das geschlossene Gehäuse zweckmäßig gegen Wassereintritt abgedichtet.

Unterhalb der Drehachsen der Flügelelemente 31 sind jeweils die Stellelemente 32 angeordnet, mittels welcher der Anstellwinkel der Flügelelemente 31 in einem umströmenden Fluid einstellbar ist.

Die Verfahreinrichtung 100 weist weiterhin die zwei elektrischen Maschinen 4 sowie den damit elektrisch verbundenen Akkumulator 5 auf (sämtliche notwendigen Kabelverbindungen zwischen den diversen Komponenten sind hier aus Gründen der Übersichtlichkeit nicht dargestellt), wobei die elektrischen Maschinen 4 mit dem Traktionssystem 2, d.h. mit den beiden Antriebsrädern 21 wirkverbunden sind, sodass die elektrischen Maschinen 4 zur Wechselwirkung mit dem Traktionssystem 2 in einem Motorbetrieb und/oder in einem Generatorbetrieb eingerichtet sind. Die Betriebsart der elektrischen Maschinen kann zwischen "Motor" und "Generator" gewechselt werden, insbesondere mittels Ansteuerung durch das Steuersystem 9. Bei der Fortbewegung der Verfahreinrichtung 100 mittels der Flügelelemente 31 in einem umströmenden Fluid kann also die Rotationsenergie der mitrollenden Antriebsräder 21 mittels der elektrischen Maschinen 4 im Generatorbetrieb in elektrische Energie umgewandelt und zur Aufladung des Akkumulators 5 verwendet werden. Die elektrische Versorgung sämtlicher Komponenten der Verfahreinrichtung 100 erfolgt mittels des Akkumulators 5. Im Motorbetrieb fungieren die elektrischen Maschinen 4 zum Antrieb der Antriebsräder 21, sodass die Verfahreinrichtung 100 zur Fortbewegung auch außerhalb eines umströmenden Fluids befähigt ist.

Die Bürste 81 ist zur Rotation über das Riemengetriebe 82 antreibbar, wobei mittels des Getriebes 83 Antriebsenergie aus dem Traktionssystem 2 entnehmbar ist. Der Antrieb des Getriebes 83, welches insbesondere als ein Stirnradgetriebe ausgebildet sein kann, ist mit dem Traktionssystem 2, d.h. mit der Achse des Antriebsrads 21, wirkverbunden und der Abtrieb des Getriebes 83 bildet den Antrieb des Riemengetriebes 82. Alternativ oder zusätzlich kann ein separater Motor zum Antreiben der Bürste 81 vorgesehen sein.

Des Weiteren umfasst die Verfahreinrichtung 100 das Navigationssystem 7 mit den drei Positionssensoren 71 zur Bestimmung der Position und Orientierung der Verfahreinrichtung 100.

Das Steuersystem 9 umfasst das Steuergerät 91 sowie das Funkmodul 92 und dient der Durchführung eines autonomen oder semi-autonomen Betriebs der Verfahreinrichtung 100. Das Steuergerät 91 steht auf nicht dargestellter Weise in elektrischer Verbindung mit den Komponenten des Sensorsystems 6, des Navigationssystems 7, der elektrischen Maschine 4, der Stellelemente 32 sowie gegebenenfalls mit weiteren elektrischen on-board Systemen, beispielsweise mit einem zusätzlichen Motor zum Antreiben der Bürste. Basierend auf den Daten des Sensorsystems 6 und des Navigationssystems 7 kann das Steuergerät 91 die von der Verfahreinrichtung 100 abzufahrende Route festlegen und entsprechende Steuerbefehle an die Stellelemente 32 zur zweckmäßigen Stellung der Flügelelemente 31 ausgeben. Das Funkmodul 92 dient der Kommunikation mit einer externen Steuerung und/oder beispielsweise mit weiteren kooperierenden erfindungsgemäßen Verfahreinrichtungen.

Fig. 2 zeigt eine perspektivische Ansicht eines zweiten Ausführungsbeispiels der erfindungsgemäßen Verfahreinrichtung 100, bei welchem die Strömungskörper 30 des Antriebssystems 3 als Flettner-Rotoren 33 ausgebildet sind. Die zugehörigen Rotorantriebe zur Rotation der Flettner-Rotoren 33 sind dabei hier nicht sichtbar im Inneren des Gehäuses der Verfahreinrichtung 100 angeordnet. Die Manövrierfähigkeit des dargestellten Ausführungsbeispiels ergibt sich dadurch, dass die einzelnen Flettner-Rotoren 33 mit unterschiedlichen Rotationsgeschwindigkeiten gedreht werden können, sodass ein Drehmoment zum Lenken oder Wenden der Verfahreinrichtung 100 in einem umströmenden Fluid erzeugbar ist.

Fig. 3 zeigt schematische Darstellungen einer erfindungsgemäßen Verfahreinrichtung 100 gemäß dem ersten Ausführungsbeispiel der Fig. 1a bis 1c auf der Oberfläche O eines von dem Fluid F in Form von Wasser, umströmten Körpers K in Form eines Schiffsrumpfes K_1, wobei sich die Verfahreinrichtung 100 jeweils unterhalb der strichliert angedeuteten Wasserlinie befindet und von dem Fluid F aus der Strömungsrichtung R_F umströmt wird. Die Fahrtrichtung R_100 der Verfahreinrichtung 100 ist dabei im linken Bildteil parallel und in Richtung der Strömungsrichtung R_F ausgerichtet, wobei die Stellung der Flügelelemente 31 zum Vortrieb per Strömungswiderstandskraft optimiert ist. In der Darstellung des rechten Bildteils weist die Fahrtrichtung R_100 der Verfahreinrichtung 100 eine Hauptkomponente entgegen der Strömungsrichtung R_F auf und dementsprechend ist die Stellung der Flügelelemente 31 auf die Erzeugung von dynamischem Auftrieb gerichtet.

Fig. 4 zeigt eine schematische Darstellung zur Illustration der relevanten fluiddynamischen Kräfte, welche an der Verfahreinrichtung 100, insbesondere an einem Flügelelement 31, in einem umströmenden Fluid F angreifen. Dargestellt ist eine Verfahreinrichtung 100, deren Fahrtrichtung R_100 eine signifikante Komponente entgegen der Strömungsrichtung R_F aufweist. Die an dem Flügelelement 31 anliegende fluiddynamische Gesamtkraft F_G setzt sich zusammen aus der Strömungswiderstandskraft F_W in Strömungsrichtung R_F und der dynamischen Auftriebskraft F_A senkrecht zur Strömungsrichtung R_F. Eine Zerlegung der Gesamtkraft F_G in Bezug auf die Fahrtrichtung R_100 ergibt die Kraft F_GQ in Querrichtung, welche von dem Traktionssystem 2 der Verfahreinrichtung 100 aufgenommen wird, sowie die Kraft F_GF, welche in Fahrtrichtung R_100 wirkt und für den Vortrieb der Verfahreinrichtung 100 mit einer Hauptkomponente entgegen des umströmenden Fluids F sorgt. Das Verhältnis der Strömungswiderstandskraft F_W zur dynamischen Auftriebskraft F_A kann durch Variation des Anstellwinkels α zwischen der Profilsehne des Flügelelements 31 und der Strömungsrichtung R_F verändert werden und ist zudem abhängig von dem konkreten Profil des Flügelelements 31.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Die Erfindung ist in den anhängigen Ansprüchen definiert.

### Bezugszeichenliste:

- 100: Verfahreinrichtung
- 10: Oberseite
- 1: Haltesystem
- 2: Traktionssystem
- 21: Antriebsrad
- 22: Schwenkrad
- 3: Antriebssystem
- 30: Strömungskörper
- 31: Flügelelement
- 32: Stellelement
- 33: Flettner-Rotor
- 4: elektrische Maschine
- 5: Akkumulator
- 6: Sensorsystem
- 7: Navigationssystem
- 71: Positionssensor
- 8: Reinigungssystem
- 81: Bürste
- 82: Riemengetriebe
- 83: Getriebe
- 9: Steuersystem
- 91: Steuergerät
- 92: Funkmodul
- F: Fluid
- K: Körper
- O: Körperoberfläche
- K_1: Schiffsrumpf
- R_100: Fahrtrichtung
- R_F: Strömungsrichtung
- α: Anstellwinkel
- F_A: dynamische Auftriebskraft
- F_W: Strömungswiderstandskraft
- F_G: fluiddynamische Gesamtkraft
- F_GF: Kraft in Fahrtrichtung
- F_GQ: Kraft in Querrichtung

## Patentansprüche

1. Verfahreinrichtung (100) zur Fortbewegung auf der Oberfläche (O) eines mit einem Fluid (F) umströmten Körpers (K), insbesondere eines Schiffsrumpfs (K_1), eines Rotorblattes, eines Ruders, eines Rohrkörpers oder dergleichen, wenigstens umfassend ein Haltesystem (1) zur Adhäsion der Verfahreinrichtung (100) auf der Oberfläche (O), ein Traktionssystem (2) zur Spurgebung der Verfahreinrichtung (100) auf der Oberfläche (O) und ein Antriebssystem (3) zum Antrieb der Verfahrbewegung der Verfahreinrichtung (100) auf der Oberfläche (O), wobei das Antriebssystem (3) wenigstens einen umströmbaren Strömungskörper (30) zur Wechselwirkung mit dem Fluid (F) aufweist, sodass für die Fortbewegung der Verfahreinrichtung (100) auf der Oberfläche (O) des mit dem Fluid (F) umströmten Körpers (K) Strömungsenergie aus dem umströmenden Fluid (F) entnehmbar und zum Antrieb der Verfahrbewegung nutzbar ist
**dadurch gekennzeichnet,**
**dass** das Antriebssystem (3) derart ausgebildet ist, dass die zur Fortbewegung der Verfahreinrichtung (100) aus dem umströmenden Fluid (F) mittels Impulsübertrag auf den Strömungskörper (30) entnehmbare Strömungsenergie zum unmittelbaren fluiddynamischen Antrieb der Verfahrbewegung nutzbar ist, wobei die Verfahreinrichtung frei von mechanischen Verbindungen zu externen Antriebsmitteln und/oder externen Haltemitteln ausgebildet ist.

2. Verfahreinrichtung (100) nach Anspruch 1,
**dadurch gekennzeichnet,**
**dass** das Antriebssystem (3) derart zur Wechselwirkung mit dem Fluid (F) ausgebildet ist, dass die Verfahrbewegung der Verfahreinrichtung (100) insbesondere ausschließlich mittels dynamischer Auftriebskraft (F_A) und/oder mittels Strömungswiderstandskraft (F_W) antreibbar ist.

3. Verfahreinrichtung (100) nach einem der vorgenannten Ansprüche,
**dadurch gekennzeichnet,**
**dass** die Verfahreinrichtung (100) auf der Oberfläche (O) des mit dem Fluid (F) umströmten Körpers (K) mittels des Antriebssystems (3) zu einer Verfahrbewegung antreibbar ist, deren Fahrtrichtung (R_100) eine signifikante Komponente, insbesondere eine Hauptkomponente, entgegen der Strömungsrichtung (R_F) des Fluids (F) aufweist.

4. Verfahreinrichtung (100) nach einem der vorgenannten Ansprüche,
**dadurch gekennzeichnet,**
**dass** der Strömungskörper (30) als ein Flügelelement (31) ausgebildet ist und das Antriebssystem (3) wenigstens ein Stellelement (32) aufweist, wobei der Anstellwinkel (α) des Flügelelements (31) in dem umströmenden Fluid (F) mittels des Stellelements (32) einstellbar ist.

5. Verfahreinrichtung (100) nach Anspruch 4,
**dadurch gekennzeichnet,**
**dass** das Flügelelement (31) ein asymmetrisches Profil und/oder ein aktiv oder passiv veränderbares Profil aufweist.

6. Verfahreinrichtung (100) nach einem der vorgenannten Ansprüche,
**dadurch gekennzeichnet,**
**dass** der Strömungskörper (30) als ein Flettner-Rotor (33) ausgebildet ist und das Antriebssystem (3) wenigstens einen Rotorantrieb aufweist, wobei der Flettner-Rotor (33) mittels des Rotorantriebs rotierbar ist.

7. Verfahreinrichtung (100) nach einem der vorgenannten Ansprüche,
**dadurch gekennzeichnet,**
**dass** der Strömungskörper (30)
- ausfahrbar ausgebildet ist, so dass die Größe der umströmbaren Wechselwirkungsflächen einstellbar ist, und/oder
- schwenkbar ausgebildet ist, sodass der Vertikalwinkel des Strömungskörpers (30) zur Oberseite (10) der Verfahreinrichtung (100) einstellbar ist, und/oder
- in eine Stellung minimalen Strömungswiderstands und/oder eine Stellung minimaler Erstreckung senkrecht zur Oberseite (10) der Verfahreinrichtung (100) einklappbar ausgebildet ist.

8. Verfahreinrichtung (100) nach einem der vorgenannten Ansprüche,
**dadurch gekennzeichnet,**
**dass** die Verfahreinrichtung (100) wenigstens eine elektrische Maschine (4) und wenigstens einen damit elektrisch verbundenen Akkumulator (5) aufweist, wobei die elektrische Maschine (4) mit dem Traktionssystem (2) wirkverbunden ist, so dass die elektrische Maschine (4) zur Wechselwirkung mit dem Traktionssystem (2) in einem Motorbetrieb und/oder in einem Generatorbetrieb eingerichtet ist.

9. Verfahreinrichtung (100) nach einem der vorgenannten Ansprüche,
**dadurch gekennzeichnet,**
**dass** die Verfahreinrichtung (100) ein Sensorsystem (6) zur Bestimmung von Strömungsgeschwindigkeit und/oder Strömungsrichtung (R_F) des umströmenden Fluids (F) aufweist, und/oder dass die Verfahreinrichtung (100) ein Navigationssystem (7) zur Bestimmung der Position und/oder der Orientierung relativ zur Oberfläche (O) des Körpers (K) aufweist.

10. Verfahreinrichtung (100) nach einem der vorgenannten Ansprüche,
**dadurch gekennzeichnet,**
**dass** die Verfahreinrichtung (100) ein Reinigungssystem (8) oder ein Inspektionssystem oder ein Wartungssystem zur Reinigung und/oder Inspektion und/oder Wartung der Oberfläche (O) des Körpers (K) aufweist.

11. Verfahreinrichtung (100) nach Anspruch 10,
**dadurch gekennzeichnet,**
**dass** die Verfahreinrichtung (100) ein mechanisches Reinigungssystem (8) und ein Getriebe (83) aufweist, wobei das Traktionssystem (2) mit dem Antrieb des Getriebes (83) und das Reinigungssystem (8) mit dem Abtrieb des Getriebes (83) wirkverbunden sind, sodass das Reinigungssystem (8) bei der Verfahrbewegung der Verfahreinrichtung (100) mittels des Getriebes (83) betreibbar ist.

12. Verfahreinrichtung (100) nach einem der vorgenannten Ansprüche,
**dadurch gekennzeichnet,**
**dass** die Verfahreinrichtung (100) ein Steuersystem (9) zum autonomen oder semi-autonomen Betrieb der Verfahreinrichtung (100) aufweist.

13. Verfahren zur Reinigung und/oder Inspektion und/oder Wartung der Oberfläche (O) eines mit einem Fluid (F) umströmten Körpers (K), insbesondere eines Schiffsrumpfs (K_1), eines Rotorblattes, eines Ruders, eines Rohrkörpers,
**dadurch gekennzeichnet,**
**dass** wenigstens eine Verfahreinrichtung (100) gemäß einem der vorgenannten Ansprüche unter Durchführung von Reinigungs- und/oder Inspektions- und/oder Wartungsmaßnahmen auf der Oberfläche (O) des mit dem Fluid (F) umströmten Körpers (K) verfahren wird, wobei für die Fortbewegung der Verfahreinrichtung (100) Strömungsenergie aus dem umströmenden Fluid (F) entnommen und zum Antrieb der Verfahrbewegung genutzt wird.

14. Verfahren nach Anspruch 13,
**dadurch gekennzeichnet,**
**dass** eine Mehrzahl von Verfahreinrichtungen (100) zugleich eingesetzt wird, wobei die Verfahreinrichtungen (100) bei der Durchführung der Reinigungs- und/oder Inspektions- und/oder Wartungsmaßnahmen miteinander kooperieren.

## Claims

1. Travel device (100) for travelling a body (K) surrounded by a fluid (F) on the surface (O) of a body (K), in particular a ship's hull (K_1), a rotor blade, a rudder, a pipe body or the like, comprising at least a holding system (1) for adhering the travel device (100) to the surface (O), a traction system (2) for guiding the travel device (100) on the surface (O), and a drive system (3) for driving the travel movement of the travel device (100) on the surface (O), wherein the drive system (3) has at least one flow body (30) that can be flowed around for interaction with the fluid (F), so that for the travel device (100) can be moved on the surface (O) of the body (K) around which the fluid (F) flows, so that flow energy can be extracted from the surrounding fluid (F) and used to drive the traversing movement,
**characterized in that**
the drive system (3) is designed in such a way that the flow energy extractable from the surrounding fluid (F) for the purpose of moving the travel device (100) by means of impulse transmission to the flow body (30) can be used for the direct fluid-dynamic drive of the traversing movement, wherein the travel device is free of mechanical connections to external drive means and/or external holding means.

2. Travel device (100) according to claim 1,
**characterized in that**
the drive system (3) is designed to interact with the fluid (F) in such a way that the travel movement of the travel device (100) can be driven in particular exclusively by means of dynamic buoyancy force (F_A) and/or by means of flow resistance force (F_VV).

3. Travel device (100) according to one of the preceding claims,
**characterized in that**
the travel device (100) can be driven on the surface (O) of the body (K) around which the fluid (F) flows by means of the drive system (3) to perform a travel movement whose direction of travel (R_100) has a significant component, in particular a main component, opposite to the direction of flow (R_F) of the fluid (F).

4. Travel device (100) according to one of the preceding claims,
**characterized in that**
the flow body (30) is designed as a wing element (31) and the drive system (3) has at least one actuator (32), whereby the angle of attack (α) of the wing element (31) in the surrounding fluid (F) can be adjusted by means of the actuator (32).

5. Travel device (100) according to claim 4,
**characterized in that**
the wing element (31) has an asymmetrical profile and/or an actively or passively variable profile.

6. Travel device (100) according to one of the preceding claims,
**characterized in that**
the flow body (30) is designed as a Flettner rotor (33) and the drive system (3) has at least one rotor drive, whereby the Flettner rotor (33) can be rotated by means of the rotor drive.

7. Travel device (100) according to one of the preceding claims,
**characterized in that**
the flow body (30)
- is designed to be extendable, so that the size of the interaction surfaces around which flow can occur is adjustable, and/or
- is designed to be pivotable, so that the vertical angle of the flow body (30) relative to the upper side (10) of the travel device (100) is adjustable, and/or
- is designed to get into a position of minimum flow resistance and/or a position of minimum extension perpendicular to the upper side (10) of the travel device (100).

8. Travel device (100) according to one of the preceding claims,
**characterized in that**
the travel device (100) has at least one electrical machine (4) and at least one accumulator (5) electrically connected thereto, wherein the electric machine (4) is operatively connected to the traction system (2) so that the electric machine (4) interacts with the traction system (2) in a motor mode and/or a generator mode.

9. Travel device (100) according to one of the preceding claims,
**characterized in that**
the travel device (100) has a sensor system (6) for determining the flow velocity and/or flow direction (R_F) of the surrounding fluid (F), and/or that the travel device (100) has a navigation system (7) for determining the position and/or orientation relative to the surface (O) of the body (K).

10. Travel device (100) according to one of the preceding claims,
**characterized in that**
the travel device (100) has a cleaning system (8) or an inspection system or a maintenance system for cleaning and/or inspection and/or maintaining of the surface (0) of the body (K).

11. Travel device (100) according to claim 10,
**characterized in that**
the travel device (100) has a mechanical cleaning system (8) and a gearbox (83), wherein the traction system (2) is connected to the drive of the gearbox (83) and the cleaning system (8) are operatively connected to the output of the gearbox (83), so that the cleaning system (8) can be operated by means of the gearbox (83).

12. Travel device (100) according to one of the preceding claims,
**characterized in that**
the travel device (100) has a control system (9) for autonomous or semi-autonomous operation of the travel device (100).

13. Method for cleaning and/or inspecting and/or maintaining the surface (O) of a body (K) around which a fluid (F) flows, in particular a ship's hull (K_1), a rotor blade, a rudder, a pipe body,
**characterized in that**
at least one travel device (100) according to one of the aforementioned claims carries out cleaning and/or inspection and/or maintenance measures on the surface (O) of the body (K) around which the fluid (F) flows, wherein, for the movement of the travel device (100) is taken from the surrounding fluid (F) and used to drive the travel movement.

14. Method according to claim 13,
**characterized in that**
a plurality of travel devices (100) are used simultaneously, wherein the travel devices (100) are used to perform the cleaning and/or inspection and/or maintenance measures.

## Revendications

1. Dispositif de déplacement (100) pour se déplacer sur la surface (O) d'un corps (K) entouré d'un fluide (F), en particulier d'une coque de navire (K_1), d'une pale de rotor, d'un gouvernail, d'un corps tubulaire ou similaire, comprenant au moins un système de maintien (1) pour l'adhérence du dispositif de déplacement (100) sur la surface (O), un système de traction (2) pour le guidage du dispositif de déplacement (100) sur la surface (O) et un système d'entraînement (3) pour entraîner le mouvement de déplacement du dispositif de déplacement (100) sur la surface (O), le système d'entraînement (3) comportant au moins un corps profilé (30) pouvant être balayé par le fluide (30) pouvant être balayé par un fluide (F) pour interagir avec celui-ci, de sorte que pour la déplacement du dispositif de déplacement (100) sur la surface (O) du corps (K) entouré par le fluide (F) peut être prélevée à partir du fluide (F) qui l'entoure et utilisée pour entraîner le mouvement de déplacement
caractérisé en ce
le système d'entraînement (3) est conçu de telle sorte que l'énergie cinétique extraite du fluide (F) circulant autour du corps (30) par transmission d'impulsions est utilisable pour l'entraînement fluidodynamique direct du mouvement de déplacement le dispositif de déplacement étant exempt de liaisons mécaniques avec des moyens d'entraînement externes et/ou de moyens de retenue externes.

2. Dispositif de déplacement (100) selon la revendication 1,
**caractérisé en ce**
**que** le système d'entraînement (3) est conçu pour interagir avec le fluide (F) de telle sorte que le mouvement de déplacement du dispositif de déplacement (100) peut être entraîné en particulier exclusivement au moyen d'une force de portance dynamique (F_A) et/ou au moyen de la force de résistance à l'écoulement (F_W).

3. Dispositif de déplacement (100) selon l'une des revendications précédentes,
**caractérisé en ce**
**que en ce que** le dispositif de déplacement (100) peut être entraîné sur la surface (O) du corps (K) entouré par le fluide (F) au moyen du système d'entraînement (3) pour effectuer un mouvement de déplacement dont la direction (R_100) présente une composante significative, en particulier une composante principale, opposée à la direction d'écoulement (R_F) du fluide (F).

4. Dispositif de déplacement (100) selon l'une des revendications précédentes,
**caractérisé en ce**
**que** le corps aérodynamique (30) est conçu comme un élément d'aile (31) et le système d'entraînement (3) comporte au moins un élément de réglage (32), l'angle d'attaque (c<) de l'élément d'aile (31) dans le fluide (F) qui l'entoure pouvant être réglé à l'aide de l'élément de réglage (32).

5. Dispositif de déplacement (100) selon la revendication 4,
**caractérisé en ce**
**que** l'élément d'aile (31) présente un profil asymétrique et/ou un profil modifiable de manière active ou passive.

6. Dispositif de déplacement (100) selon l'une des revendications précédentes,
**caractérisé en ce**
**que** le corps de flux (30) est conçu comme un rotor Flettner (33) et que le système d'entraînement (3) comporte au moins un entraînement de rotor, le rotor de Flettner (33) pouvant tourner au moyen de l'entraînement de rotor.

7. Dispositif de déplacement (100) selon l'une des revendications précédentes,est **caractérisé en ce que** le corps d'écoulement (30)
- est conçu de manière à pouvoir être déployé, de sorte que la taille des surfaces d'interaction pouvant être contournées est réglable, et/ou
- est conçu de manière pivotante, de sorte que l'angle vertical du corps profilé (30) par rapport à la face supérieure (10) du dispositif de déplacement (100) est réglable, et/ou
- est conçu dans une position de résistance minimale à l'écoulement et/ou dans une position d'extension minimale perpendiculairement à la face supérieure (10) du dispositif de déplacement (100).

8. Dispositif de déplacement (100) selon l'une des revendications précédentes,
**caractérisé en ce**
**que** le dispositif de déplacement (100) comporte au moins un et au moins un accumulateur (5) relié électriquement à celle-ci, la machine électrique (4) étant reliée de manière active au système de traction (2) de telle sorte que la machine électrique (4) est en interaction avec le système de traction (2) dans un mode moteur et/ou un mode générateur.

9. Dispositif de déplacement (100) selon l'une des revendications précédentes,
**caractérisé en ce**
**que** le dispositif de déplacement (100) comporte un système de capteurs (6) pour déterminer la vitesse d'écoulement et/ou la direction d'écoulement (R_F) du fluide (F) qui l'entoure, et/ou que le dispositif de déplacement (100) comporte un système de navigation (7) pour déterminer la position et/ou l'orientation par rapport à la surface (O) du corps (K).

10. Dispositif de déplacement (100) selon l'une des revendications précédentes,
**caractérisé en ce**
**que** le dispositif de traitement (100) comprend un système de nettoyage (8) ou un système d'inspection ou un système de maintenance pour le nettoyage et/ou inspecter et/ou entretenir la surface (0) du corps (K).

11. Dispositif de déplacement (100) selon la revendication 10,
**caractérisé en ce**
**que** le dispositif de déplacement (100) comprend un système de nettoyage mécanique (8) et une transmission (83), le système de traction (2) étant relié à l'entraînement de la transmission (83) et le système de nettoyage (8) est relié de manière fonctionnelle à la sortie de la transmission (83), de sorte que le système de nettoyage (8) peut être actionné par la transmission (83) lors du déplacement du dispositif de déplacement (100)

12. Dispositif de déplacement (100) selon l'une des revendications précédentes,
**caractérisé en ce**
**que en ce que** le dispositif de déplacement (100) comprend un système de commande (9) pour le fonctionnement autonome ou semi-autonome du dispositif de déplacement (100).

13. Procédé de nettoyage et/ou d'inspection et/ou d'entretien de la surface (O) d'un corps (K) entouré d'un fluide (F), en particulier d'une coque de navire (K_1), d'une pale de rotor, d'un gouvernail, d'un corps tubulaire,
**caractérisé en ce**
**que en ce qu'**au moins un dispositif de déplacement (100) selon l'une des revendications précédentes est mis en œuvre pour effectuer des mesures de nettoyage et/ou d'inspection et/ou de maintenance sur la surface (O) du corps (K) entouré par le fluide (F), l'énergie cinétique du fluide (F) étant prélevée pour le déplacement du dispositif de déplacement (100) est prélevée de l'énergie cinétique du fluide (F) qui s'écoule autour et utilisée pour entraîner le déplacement.

14. Procédé selon la revendication 13,
**caractérisée en ce**
**qu'**une pluralité de dispositifs de déplacement (100) sont utilisés simultanément, les dispositifs de déplacement (100) étant utilisés lors de la réalisation du nettoyage et/ou de l'inspection et/ou maintenance.
